# EUROPÄISCHE PATENTSCHRIFT

(11) **EP 1 241 104 B1**
(45) Veröffentlichungstag und Bekanntmachung des Hinweises auf die Patenterteilung: **21.06.2006**
(21) Anmeldenummer: 01127700.1
(22) Anmeldetag: 21.11.2001
(51) Int. Cl.: B65D 5/52, B65D 5/48, A47G 23/02, A47G 19/06

(54) **Verpackungseinheit**
Packaging unit
Ensemble de conditionnement

(30) Priorität: 12.03.2001 DE 10112164
(43) Veröffentlichungstag der Anmeldung: 18.09.2002
(73) Patentinhaber: Octagon Handels GmbH, 82467 Garmisch-Partenkirchen (DE)
(72) Erfinder: Jamitzky, Walter, 86179 Augsburg (DE); Wettlaufer, Georg, 82467 Garmisch-Partenkirchen (DE)
(74) Vertreter: Flosdorff, Jürgen

(56) Entgegenhaltungen:
- EP-A- 1 018 471
- DE-U- 7 515 566
- GB-A- 2 353 517
- US-A- 2 015 278
- US-A- 3 567 105
- US-A- 4 491 220
- US-A- 4 620 631
- US-A- 4 895 259
- US-A- 5 775 570

## Beschreibung

Die Erfindung betrifft eine Verpackungseinheit mit einer Aufnahmekammer für Popcorn oder dergleichen, gemäß dem Oberbegriff des Patentanspruchs 1.

Es ist weit verbreitet, daß beispielsweise Besucher von Filmtheaterbetrieben und sogenannten Multiplexen Popcorn, Maischips oder dergleichen und ein Getränk mit in die Vorstellung nehmen, die sie zuvor an einem Verkaufsstand oder einem Verkaufsraum des Filmtheaterbetriebs gekauft haben. Das Popcorn oder dergleichen wird dabei in einer Tüte oder in einer aus einem Karton gebildeten Verpackung und das Getränk in einem getrennten Getränkebecher angeboten. Für den Besucher ist es dabei ziemlich unbequem, die beiden getrennten Verpackungseinheiten zu transportieren und zu halten, wozu er meist beide Hände benötigt.

Dasselbe Problem ist auch bei anderen Veranstaltungen wie Sportveranstaltungen, auf Messen und Ausstellungen zu beobachten, wenn Besucher eine Tüte oder eine Schachtel mit einem Nahrungs- oder Genußmittel und ein Getränk gekauft haben.

US-A-4 491 220 offenbart eine Verpackungseinheit mit einer Aufnahmekammer für Popcorn oder dergleichen, wobei außen an der Aufnahmekammer ein flexibles, ringförmiges Band angeklebt ist, in das ein Getränkebecher einsetzbar ist.

US-A-5 775 570 offenbart eine Verpackungseinheit mit einer Aufnahmekammer für Popcorn oder dergleichen mit einer Halterung, in die ein Getränkebecher einsetzbar ist, die aus einem freigeschnittenen streifenförmigen Abschnitt der Umfangswand der Aufnahmekammer besteht.

EP-A-1 018 471 offenbart eine Verpackungseinheit mit einer Aufnahmekammer, bei der zwei Seitenwände ringförmige Ansätze haben, in die jeweils ein Getränkebechers einsetzbar ist. Die Aufnahmekammer ist mit einem Griff versehen, an dem die Anordnung getragen wird.

US-A-2 015 278 offenbart eine Verpackung zum Versenden von zwei Arten von Gegenständen, die in zwei Kammern der Verpackung untergebracht werden, wonach beide Kammern an der Oberseite verschlossen werden. Die Verpackung wird aus einem einteiligen Zuschnitt hergestellt und ist faltbar.

DE 75 15 566 U offenbart eine Zweikammer-Faltschachtel, die aus einem einstückigen Zuschnitt gefertigt ist und aus zwei runden oder zwei rechteckigen Produktkammern besteht, die mittig der beiden Kammern mittels vertikal verlaufender Befestigungslaschen miteinander verklebt werden.

Der vorliegenden Erfindung liegt die Aufgabe zugrunde, eine Verpackungseinheit anzugeben, mit der beispielsweise Popcorn und Chips, aber auch Pommes frites, Backwaren, Teigwaren, fritiertes Geflügel, fritierter Fisch etc. und ein Getränk in einem sogenannten Gebinde mit einer Hand zu tragen ist und wobei die Verpackungseinheit einfach und kostengünstig herstellbar ist.

Diese Aufgabe wird erfindungsgemäß durch die Merkmale des Patentanspruchs 1 gelöst. Vorteilhafte Ausgestaltungen der Erfindung sind in den Unteransprüchen gekennzeichnet

Die Erfindung sieht eine Verpackungseinheit mit einer mit einem Boden versehenen Aufnahmekammer für Popcorn oder dergleichen vor, bei der außen an der Aufnahmekammer eine nachfolgend als "Tasche" bezeichnete Halterung befestigt ist, in die ein Getränkebehälter einsetzbar ist. Die Verpackungseinheit besteht aus Karton, einer festen Papierqualität oder beispielsweise auch aus Kunststoff.

Erfindungsgemäß werden die Aufnahmekammer und die Tasche aus einem einteiligen Zuschnitt ausgebildet. Hierdurch ist die Herstellung der erfindungsgemäßen Verpackungseinheit erheblich vereinfacht. Weiter ist vorgesehen, daß das bei dem Zuschnitt innerste Seitenteil der Aufnahmekammer in das innerste Seitenteil der Tasche übergeht und die äußersten Seitenteile der Aufnahmekammer und der Tasche über jeweils eine Falzlinie in Befestigungslaschen übergehen. Die Befestigungslasche der Aufnahmekammer ist an der Innenseite des innersten Seitenteils angebracht, während die Befestigungslasche der Tasche außen an dem äußersten Seitenteil der Aufnahmekammer angebracht ist, so daß das äußerste Seitenteil der Aufnahmekammer ein Seitenteil der Tasche bildet. Hierdurch kann der Zuschnitt, aus dem die Verpackungseinheit hergestellt wird, verkleinert werden. Die Befestigung erfolgt dann, wenn die Verpackungseinheit aus Pappe besteht, durch Kleben, während bei einer Kunststoff-verpackungseinheit auch Schweißen in Betracht kommt.

Der Getränkebehälter hat bevorzugt die Form eines sich nach oben leicht konisch verbreitenden Bechers, der in die Tasche in einen Klemmsitz einsteckbar ist. Hierdurch wird die Tasche fest um den Becher gespannt, wodurch Becher und Tasche eine feste Einheit bilden, die ausreichend stabil gegen von außen ausgeübten Druck ist. Da die Tasche an der Seitenwand der Aufnahmekammer befestigt ist, kann diese erfindungsgemäße Kombinationsverpackung bequem mit einer Hand getragen werden, die die Tasche umfaßt.

Grundsätzlich kann als Halterung z.B. auch ein ringförmiger Haltebügel bzw. eine ringförmige Haltelasche außen an der Aufnahmekammer befestigt sein.

Die Aufnahmekammer hat bevorzugt im Grundriß eine eckige Form, die rechteckig oder quadratisch sein kann. Wenn nach einem weiteren Vorschlag der Erfindung die Tasche im Bereich einer Ecke befestigt ist, hat dies eine besonders stabile Einheit aus Aufnahmekammer und Tasche zur Folge.

Während die Aufnahmekammer zur Aufnahme des Popcorns etc. einen Boden hat, ist dies bei der Einstecktasche nicht erforderlich. Sie besteht bevorzugt nur aus einer Seitenwand, die den eingesteckten Getränkebecher umschließt. Dabei liegt es aber im Rahmen der Erfindung, daß auch die Tasche einen Boden haben kann, auf dem der Getränkebehälter aufruhen kann, der dabei auch nicht unbedingt in einem Klemmsitz stecken muß, obwohl dies die bevorzugte Ausgestaltung der Erfindung ist.

Weiter wird mit Vorteil vorgeschlagen, daß die Tasche aus Seitenteilen gebildet ist, die über Falzlinien ineinander übergehen. Hierbei ist es zweckmäßig, daß die Falzlinien parallel zueinander verlaufen, so daß die Tasche über Ihre Höhe einen konstanten Querschnitt hat. Dies ist aber nicht unbedingt erforderlich, sondern die Falzlinien können auch im Winkel zueinander verlaufen, so daß sich die Tasche nach oben hin verbreitert.

Dabei sind zweckmäßigerweise drei Seitenteile vorgesehen, die vorzugsweise dieselbe Breite haben, so daß die Tasche (bevor der Getränkebecher eingesteckt wird) einen quadratischen Grundriß hat. Die vierte Seite wird bevorzugt durch das zugeordnete Seitenteil der Aufnahmekammer gebildet.

Alternativ hierzu kann die Tasche auch aus vier eigenen Seitenteilen bestehen, von denen eine außen an die Aufnahmekammer angeklebt ist.

Wenn nur drei Seitenteile für die Tasche vorgesehen sind, kann das erste und das dritte Seitenteil jeweils mit einer Befestigungslasche versehen sein, die an die Außenwand der Aufnahmekammer angeklebt wird.

Weiter wird vorgeschlagen, daß die Unterkante der Tasche mit der Bodenkante der Aufnahmekammer fluchtet. Hierauf ist die Erfindung aber nicht beschränkt, sondern die Tasche kann auch oberhalb der Unterkante der Aufnahmekammer enden.

Zweckmäßigerweise endet die Oberkante der Tasche unterhalb der Oberkante der Aufnahmekammer, was aber auch nicht unbedingt der Fall sein muß. In einer zweckmäßigen Ausgestaltung der Erfindung erstreckt sich die Tasche etwa über 60 bis 80 % der Höhe der Aufnahmekammer.

Die Oberkanten der Seitenteile der Tasche können eine gewölbte Form haben, wobei beispielsweise ein flacher Kreisbogenausschnitt so weggeschnitten ist, daß die Eckbereiche die größte Höhe haben.

Die Einstecktasche muß nicht unbedingt aus durch Falzlinien getrennten Seitenteilen gebildet sein, obwohl dies besonders vorteilhaft ist. Grundsätzlich könnte die Tasche auch eine Kreiszylinderform oder Kegelstumpfform haben, wodurch die Herstellung der Verpackungseinheit aber aufwendiger wird.

Die erfindungsgemäße Verpackungseinheit kann nicht nur bequem mit einer Hand getragen und gehalten werden, sondern sie vereinfacht und beschleunigt auch die Abgabe bzw. den Verkauf von Popcorn oder dergleichen und einem zugehörigen Getränk, was gerade bei Filmtheaterbetrieben und sogenannten Multiplexen sehr wünschenswert ist, da kurz vor Beginn einer Vorstellung eine große Nachfrage nach Popcorn oder dergleichen mit zugehörigem Getränk herrscht, die mit Hilfe der erfindungsgemäßen Kombinationsverpackung sehr viel schneller befriedigt werden kann.

Weitere Einzelheiten der Erfindung ergeben sich aus der nachfolgenden Beschreibung einer Ausführungsform der erfindungsgemäßen Verpackungseinheit sowie anhand der Zeichnungen. Dabei zeigen:
- Figur 1: den einteiligen Zuschnitt der Verpackungseinheit und
- Figur 2: eine perspektivische Ansicht der Verpackungseinheit.

Der in Figur 1 dargestellte Zuschnitt zeigt vier durch Gelenkfalze 1 voneinander getrennte Seitenteile 2 einer Aufnahmekammer 21 für Popcorn oder dergleichen, die an ihren Unterkanten über weitere Gelenkfalze 3 in Bodenteile übergehen. Das in der Abbildung linke Seitenteil 2 geht über einen weiteren Gelenkfalz 4 in eine Klebelasche 5 über, die an der Innenseite des rechten Seitenteils 2 angeklebt wird.

Die im Wechsel angeordneten Bodenteile 6 und 7 übergreifen einander im aufgestellten Zustand der Verpackungseinheit, wobei die Bodenteile 6 durch schräge Gelenkfalze in Bodenabschnitte 9 übergehen, die mit den benachbarten Bodenteilen 7 verklebt werden.

Das in der Abbildung rechte Seitenteil 2 der Aufnahmekammer geht bevorzugt über eine Falzlinie 10 in die Seitenteile 11 der Einstecktasche 12 über. Die Seitenteile 11 sind durch Gelenkfalze 13 unterteilt, wobei sich über eine Falzlinie 14 eine Klebelasche 15 anschließt, die an der Außenseite des linken Seitenteils 2 der Aufnahmekammer 21 angeklebt wird.

Die Unterkanten 16 der Seitenteile 11 fluchten mit den Gelenkfalzen 3 bzw. den Unterkanten der Seitenteile 2.

Die Oberkanten 17 der Seitenteile 2 haben eine gewellte Form, wobei das linke Seitenteil 2 einen kreisbogenförmigen Abschnitt 18 hat.

Die Oberkanten 19 der Seitenteile 11 haben eine Kreisbogenform, die symmetrisch zur Mittellängsachse der Seitenteile 11 verläuft.

Die aus dem beschriebenen Zuschnitt gebildete Verpackungseinheit ist in Figur 2 in einem Zustand dargestellt, den dem ein Getränkebecher 20 in die Tasche 12 eingesteckt ist. Der Getränkebecher 20 befindet sich in einem Klemmsitz in der Tasche 12, wodurch der Getränkebecher 20 sicher darin gehalten ist. Ein Benutzer kann die Verpackungseinheit in diesem Zustand bequem tragen, indem der die Tasche 12 mit einer Hand umfaßt.

Die erfindungsgemäße Kombinationsverpackung ist beispielsweise auch für Schnellrestaurants, Kioske etc. bestens geeignet.

## Patentansprüche

1. Verpackungseinheit mit einer Aufnahmekammer für Popcorn oder dergleichen, und mit einer außen an der Aufnahmekammer (21) angeordneten Tasche (12), in die ein Getränkebecher (20) eingesetzt ist,
wobei die Aufnahmekammer (21) und die Tasche (12) aus einem einstückigen Zuschnitt gebildet sind, wobei der Zuschnitt aus einer Reihe von Seitenteile (2) der Aufnahmekammer (21) und einer sich daran anschließenden Reihe von Seitenteile (11) der Tasche (12) besteht, und wobei das bei dem Zuschnitt innerste Seitenteil (2) der Aufnahmekammer (21) in das innerste Seitenteil (11) der Tasche (12) übergeht und die äußersten Seitenteile (2, 11) der Aufnahmekammer (21) und der Tasche (12) über jeweils eine Falzlinie (4,14) in Befestigungslaschen (5,15) übergehen,
**dadurch gekennzeichnet,**
**daß** die Befestigungslasche (5) der Aufnahmekammer (21) an der Innenseite des innersten Seitenteils (2) angebracht ist,
**daß** die Befestigungslasche (15) der Tasche (12) außen an dem äußersten Seitenteil (2) der Aufnahmekammer (21) angebracht ist, derart, daß das äußerste Seitenteil (2) der Aufnahmekammer (21) ein Seitenteil der Tasche (12) bildet,
und **daß** die Tasche (12) so bemessen ist, daß der Getränkebecher (20) in einem Klemmsitz in der Tasche (12) steckt, und diese von einer Hand eines Benutzers zum Tragen der Verpackungseinheit umgriffen werden kann.

2. Verpackungseinheit nach Anspruch 1,
**dadurch gekennzeichnet,**
**daß** die Aufnahmekammer (21) im Grundriß eine eckige Form, vorzugsweise eine rechteckige oder quadratische Form hat, und daß die Halterung (12) im Bereich einer Ecke befestigt ist.

3. Verpackungseinheit nach Anspruch 1 oder 2,
**dadurch gekennzeichnet,**
**daß** der Getränkebehälter ein sich nach oben leicht konisch verbreitender Becher (20) ist, der in die Halterung (12) in einen Klemmsitz einsteckbar ist.

4. Verpackungseinheit nach einem der Ansprüche 1 bis 3,
**dadurch gekennzeichnet,**
**daß** die Halterung (12) aus Seitenteilen (11) gebildet ist, die über Falzlinien (13) ineinander übergehen.

5. Verpackungseinheit nach Anspruch 4,
**dadurch gekennzeichnet,**
**daß** die Falzlinien (13) parallel zueinander verlaufen.

6. Verpackungseinheit nach Anspruch 4 oder 5,
**dadurch gekennzeichnet,**
**daß** drei Seitenteile (11) vorgesehen sind, die dieselbe Breite haben.

7. Verpackungseinheit nach einem der Ansprüche 1 bis 6,
**dadurch gekennzeichnet,**
**daß** die Unterkanten (16) der Seitenteile (11) der Halterung (12) miteinander fluchten.

8. Verpackungseinheit nach einem der Ansprüche 1 bis 7,
**dadurch gekennzeichnet,**
**daß** die Unterkanten (16) der Seitenteile (11) der Halterung (12) mit den Bodenkanten der Aufnahmekammer (21) fluchten.

9. Verpackungseinheit nach einem der Ansprüche 1 bis 8,
**dadurch gekennzeichnet,**
**daß** die Halterung (12) eine geringere Höhe hat als die Aufnahmekammer (21).

10. Verpackungseinheit nach einem der Ansprüche 1 bis 9,
**dadurch gekennzeichnet,**
**daß** die Oberkanten (19) der Seitenteile (11) der Halterung (12) eine derart gewölbte Form haben, daß die Eckbereiche die größte Höhe haben.

## Claims

1. A packaging unit with a receiving chamber for popcorn or the like and with a pocket (12) disposed externally on the receiving chamber (21), in which a beverage cup (20) is inserted, wherein the receiving chamber (21) and the pocket (12) are formed from a one-piece blank, the blank consisting of a number of side portions (2) of the receiving chamber (21) and a number of side portions (11) of the pocket (12) connected thereto and the innermost side portion (2), in the blank, of the receiving chamber (21) merging into the innermost side portion (11) of the pocket (12) and the outermost side portions (2, 11) of the receiving chamber (21) and of the pocket (12) merging via respective fold lines (4, 14) into fastening lugs (5, 15), **characterised in that** the fastening lug (5) of the receiving chamber (21) is connected to the inner surface of the first side portion (2), that the fastening lug (15) of the pocket (12) is connected to the outside of the outermost side portion (2) of the receiving chamber (21) such that the outermost side portion (2) of the receiving chamber (21) forms a side portion of the pocket (12) and that the pocket (12) is so dimensioned that the beverage cup (20) is a force-fit in the pocket (12) and can be gripped by a hand of a user for carrying the packaging unit.

2. A packaging unit as claimed in Claim 1, **characterised in that** the receiving chamber (21) has a polygonal shape in plan view, preferably a rectangular or square shape, and that the holder (12) is connected in the region of a corner.

3. A packaging unit as claimed in Claim 1 or 2, **characterised in that** the beverage cup is an upwardly slightly conically broadening cup (20), which may be force-fitted into the holder (12).

4. A packaging unit as claimed in one of Claims 1 to 3, **characterised in that** the holder (12) is constituted by side portions (11), which merge into one another via fold lines (13).

5. A packaging unit as claimed in Claim 4, **characterised in that** the fold lines (13) extend parallel to one another.

6. A packaging unit as claimed in Claim 4 or 5, **characterised in that** three side portions (11) are provided which have the same width.

7. A packaging unit as claimed in one of Claims 1 to 6, **characterised in that** the lower edges (16) of the side portions (11) of the holder (12) are aligned with one another.

8. A packaging unit as claimed in one of Claims 1 to 7, **characterised in that** the lower edges (16) of the side portions (11) of the holder (12) are aligned with the bottom edges of the receiving chamber (21).

9. A packaging unit as claimed in one of Claims 1 to 8, **characterised in that** the holder (12) has a smaller height than the receiving chamber (21).

10. A packaging unit as claimed in one of Claims 1 to 9, **characterised in that** the upper edges (19) of the side portions (11) of the holder (12) have such a curved shape that the corner regions have the greatest height.

## Revendications

1. Unité d'emballage avec une chambre de logement pour pop-corn ou similaires, et avec une poche (12) disposée à l'extérieur sur la chambre de logement (21), dans laquelle un gobelet à boisson (20) est inséré,
la chambre de logement (21) et la poche (12) étant formées dans une partie découpée d'une seule pièce, la partie découpée se composant d'une rangée de parties latérales (2) de la chambre de logement (21) et d'une rangée s'y raccordant de parties latérales (11) de la poche (12), et la partie latérale (2), la plus intérieure sur la partie découpée, de la chambre de logement (21) faisant place à la partie latérale (11) la plus intérieure de la poche (12) et les parties latérales (2, 11) les plus extérieures de la chambre de logement (21) et de la poche (12) faisant place par respectivement une ligne de pliage (4, 14) à des pattes de fixation (5, 15),
**caractérisée en ce que**,
la patte de fixation (5) de la chambre de logement (21) est placée sur le côté intérieur de la partie latérale (2) la plus intérieure,
**en ce que** la patte de fixation (15) de la poche (12) est placée à l'extérieur sur la partie latérale (2) la plus extérieure de la chambre de logement (21), de telle sorte que la partie latérale (2) la plus extérieure de la chambre de logement (21) forme une partie latérale de la poche (12),
et **en ce que** la poche (12) est dimensionnée de telle sorte que le gobelet à boisson (20) est placé dans un ajustement de serrage dans la poche (12), et cette poche peut être entourée par une main d'un utilisateur pour porter l'unité d'emballage.

2. Unité d'emballage selon la revendication 1,
**caractérisée en ce que**,
la chambre de logement (21) a dans l'aspect général une forme anguleuse, de préférence une forme rectangulaire ou carrée, et **en ce que** le support (12) est fixé dans la zone d'un angle.

3. Unité d'emballage selon la revendication 1 ou 2,
**caractérisée en ce que**,
le récipient à boisson est un gobelet (20) s'élargissant de façon légèrement conique vers le haut, qui peut être emboîté dans le support (12) dans un ajustement de serrage.

4. Unité d'emballage selon l'une quelconque des revendications 1 à 3,
**caractérisée en ce que**,
le support (12) est formé de parties latérales (11), qui s'emboîtent les unes dans les autres au moyen de lignes de pliage (13).

5. Unité d'emballage selon la revendication 4,
**caractérisée en ce que**,
les lignes de pliage (13) sont agencées parallèlement entre elles.

6. Unité d'emballage selon la revendication 4 ou 5,
**caractérisée en ce que**,
trois parties latérales (11) sont prévues, lesquelles ont la même largeur.

7. Unité d'emballage selon l'une quelconque des revendications 1 à 6,
**caractérisée en ce que**,
les arêtes inférieures (16) des parties latérales (11) du support (12) sont alignées entre elles.

8. Unité d'emballage selon l'une quelconque des revendications 1 à 7,
**caractérisée en ce que**,
les arêtes inférieures (16) des parties latérales (11) du support (12) sont alignées avec les arêtes de fond de la chambre de logement (21).

9. Unité d'emballage selon l'une quelconque des revendications 1 à 8,
**caractérisée en ce que**,
le support (12) présente une hauteur plus faible que la chambre de logement (21).

10. Unité d'emballage selon l'une quelconque des revendications 1 à 9,
**caractérisée en ce que**,
les arêtes supérieures (19) des parties latérales (11) du support (12) ont une forme bombée telle que les zones d'angle ont la même hauteur maximum.
